# EUROPÄISCHE PATENTSCHRIFT

(11) **EP 0 212 639 B1**
(45) Veröffentlichungstag und Bekanntmachung des Hinweises auf die Patenterteilung: **19.04.1989**
(21) Anmeldenummer: 86111583.0
(22) Anmeldetag: 21.08.1986
(51) Int. Cl.: E06B 9/00, E06B 3/80

(54) **Torabdichtung, insbesondere Verladetorabdichtung**
Gate obturator, in particular loading gate obturator
Obturateur de portail, en particulier obturateur de portail de chargement

(30) Priorität: 22.08.1985 DE 3530073
(43) Veröffentlichungstag der Anmeldung: 04.03.1987
(73) Patentinhaber: HÜBNER Gummi- und Kunststoff GmbH, D-34123 Kassel (DE)
(72) Erfinder: Koch, Robert, D-3437 Bad Sooden-Allendorf (DE)
(74) Vertreter: Walter, Helmut, Dipl.-Ing.

(56) Entgegenhaltungen:
- EP-A- 0 050 165
- DE-A- 2 933 360
- US-A- 4 165 778
- US-A- 4 340 106

## Beschreibung

Es sind Torabdichtungen bekannt, die aus einzelnen Streifen oder Lamellen aus nachgiebigem, vorzugsweise elastisch nachgiebigem Material bestehen, wobei die Streifen in einer Leiste am einen Ende zu einer Baueinheit zusammengefaßt sind, die mit der Leiste am oberen Torquerbalken befestigt sind. In südlichen Ländern dienen solche Torabdichtungen als einfache sichthemmende, luftdurchlässige Türabdichtungen vor Wohnräumen. Im industriellen Bereich dienen sie dem Verschluß von Hallentoren und haben den Vorteil, daß ein- und ausfahrende Fahrzeuge an den Lamellen anstoßen können und durch das Tor fahren können, ohne daß hierzu ein besonderer manueller oder mechanischen Aufwand erforderlich wäre. Dabei soll aber gerade die Luftdurchlässigkeit vermieden werden, was dadurch geschieht, daß zwei Lamellenreihen auf Lücken hintereinander angeordnet sind und relativ hochwertiges Material für die Lamellen verwendet wird. Letzteres ist Anlaß dafür, daß das Bedürfnis besteht, einzelne Lamellen auszuwechseln. Durch die Technik des Durchfahrens von derart abgedichteten Toren mit Fahrzeugen liegt ein sehr rauher Betrieb vor und es kommt relativ häufig vor, daß einzelne oder mehrere Lamellen schadhaft werden. Infolge des verwendeten hochwertigen Materiales verlangt die Wirtschaftlichkeit, daß nicht wegen einzelner, schadhaft gewordener Lamellen eine komplette Abdichtung ausgebaut und durch eine neue Abdichtung mit durchweg unbeschädigten Lamellen ersetzt wird.

Bei bisherigen Lösungen sind die einzelnen Lamellen jeder Lamellenreihe in einer gemeinsamen Schiene eingehängt. Wird eine mittlere Lamelle schadhaft, so werden vom einen Ende her alle Lamellen bis einschließlich der schadhaft gewordenen Lamelle ausgebaut und wieder eingebaut, wobei an der Stelle der schadhaft gewordenen Lamelle eine unbeschädigte Lamelle zum Einsatz kommt. Dieses zeit-und demzufolge kostenaufwendige Verfahren findet heute allgemein Anwendung, obwohl relativ häufig schadhaft gewordene Lamellen ausgewechselt werden müssen.

Der geschilderte Nachteil ist zwar dann nicht gegeben, wenn bei einer bekannten Torabdichtung mit den Merkmalen des Gattungsbegriffes des Patentanspruches 1 nach der EP-A 50 165 jede Lamelle beider Lamellenreihen am oberen Ende in den Schlitz einer mehrteiligen Klemmleiste eingehängt ist und diese Klemmleiste am oberen Ende so ausgebildet ist, daß alle Klemmleisten beider Reihen zum Einschnappen in eine Rinne einer gemeinsamen Deckenschiene über der Toröffnung gebracht werden können. Diese bekannte Torabdichtung ist zwar in der Absicht vorgeschlagen worden, die einzelnen Lamellen leicht montieren und demontieren zu können, ohne die Sicherheit ihrer Aufhängung zu gefährden. Tatsächlich sind jedoch Montage und Demontage einzelner Lamellen nicht unproblematisch, weil hierzu die Lamellen aus ihrer vertikalen Gebrauchslage heraus in eine nahezu horizontale Ein- bzw. Ausbaulage gebracht werden müssen, um die spiralförmig gebogenen Klemmleisten durch einen konstant weiten Schlitz in der Deckenschiene in deren Rinne ein- oder aus dieser Rinne herausbringen zu können. Eine solche Handhabung ist aber insbesondere dann nur schwierig möglich, wenn die Lamellen bei hohen Toröffnungen entsprechend lang und mit Rücksicht auf eine lange Lebensdauer in sich elastisch sein sollen. Außerdem müssen die Rundungen der Rinne und der Klemmschienen genau aufeinander und die Rundungen der Klemmschienen auch noch auf die Werte des Einführschlitzes der Deckenschiene abgestimmt sein, was angesichts der Streifenform der Klemmschienen und des rauhen Betriebes über eine längere Betriebsdauer hinweg kaum gewährleistet werden kann, weil die Gefahr groß ist, daß die spiralförmig gebogenen Klemmschienen verbogen werden. Die bekannte gattungsgemäße Torabdichtung wird also in der Praxis kaum die in sie gesetzten Erwartungen bezüglich leichter Montagemöglichkeit und Betriebssicherheit erfüllen.

Aufgabe der Erfindung ist es, eine gattungsgemäße Torabdichtung derart auszugestalten, daß einzelne, schadhaft gewordene Lamellen ohne großen Aufwand ausgewechselt werden können, wobei gegenüber der bekannten gattungsgemäßen Torabdichtung unter "ohne großen Aufwand" vor allem verstanden werden soll, daß die Lamellen für den Ein- und Ausbau ihre vertikale Einbaustellung beibehalten können.

Demzufolge geht die Erfindung aus von einer Torabdichtung mit mehreren, vertikalen Lamellen aus vorzugsweise elastisch nachgiebigem Material, die in zwei Reihen auf Lücken hintereinanderliegend, über die Torbreite nebeneinander an ihren oberen Enden aufgehängt sind und die im übrigen die Merkmale des Gattungsbegriffes des Patentanspruches 1 aufweist.

Zur Lösung der gestellten Aufgabe ist die Erfindung durch die Merkmale des Kennzeichnungsteiles des Patentanspruches 1 gekennzeichnet.

Durch die Erfindung ist es möglich, zum Auswechseln einer schadhaft gewordenen Lamelle die Klemmleiste auszubauen, um anschliessend jede beliebige Lamelle der hinteren, zweiten Lamellenreihe einzeln auswechseln zu können oder um jede beliebige Lamelle der vorderen, ersten Lamellenreihe auswechseln zu können, nachdem lediglich die beiden diese Lamelle jeweils teilweise überdeckenden Lamellen der zweiten, hinteren Lamellenreihe vorübergehend ausgebaut worden sind. Es müssen also in keinem Fall auch beim Auswechseln einer mittleren Lamelle mehr als äußerstenfalls drei Lamellen aus-und wieder eingebaut werden, und die Lamellen können auch während des Ein- und Ausbaues ihre vertikale Einbau bzw. Gebrauchsstellung beibehalten.

Mit den Merkmalen der Unteransprüche wird die Erfindung insbesondere dahingehend weiter ausgestaltet, daß der Aus- und Einbau jeder einzelnen Lamelle in einfacher Weise ohne besondere Hilfsmittel möglich ist.

Die Erfindung wird nachfolgend anhand der Zeichnung näher erläutert. In der Zeichnung zeigen:
Fig. 1 in sehr schematischer Darstellung eine erfindungsgemäße Torabdichtung als Draufsicht von dem oberen Torquerbalken aus und
Fig 2 eine Stirnansicht auf eine erfindungsgemäße Torabdichtung.

Die Toröffnung wird nach oben begrenzt von einem im Querschnitt U-förmigen, nach unten offenen oberen Torquerbalken 1, an den Seiten von vertikalen seitlichen Begrenzungspfosten 2 und 3 und nach unten von der nicht r -1-eichneten Fahr-und/oder Gehbahn. An der Inne oder Rückseite des vorderen Schenkels 1a des oberen Torquerbalkens 1 ist eine schräg nach oben gerichtete Schiene 4 angeformt, die von einem zum anderen der seitlichen Begrenzungspfosten 2, 3 reicht und von ihren Stirnseiten her nicht zugänglich sein muß. Auf dieser Schiene 4 sind Klemmleisten 5 mit entsprechenden Nuten 6 aufgehängt, wobei in jeder Klemmleiste 5 eine Lamelle 7 aus Gummi oder einem entsprechenden Werkstoff gehalten ist. Die Anzahl der Klemmleisten und entsprechend die Anzahl der Lamellen ist abhängig von der Torbreite und der für zweckmäßig erachteten Länge der Klemmleisten 5 bzw. Breite der Lamellen 7. Die Klemmleisten 5 sollen mit ihren Stirnseiten spiellos aneinanderliegen, so daß sie die aneinanderliegenden Teile einer ersten oder vorderen Klemmleistenreihe bilden. Entsprechendes gilt für die in diesen Klemmleisten eingesetzten Lamellen 7. Zur besseren Festlegung der Lamellen 7 in den Nuten 8 der Klemmleisten 5 sind die vertikalen Seiten der Nuten mit reibungserhöhenden Mitteln versehen. Diese sind in Längsrichtung der Klemmleisten 5 verlaufende zahnförmige Rippen 9, die sich beim Einbau der Lamellen in diese eingraben. Die Lamellen werden von der Stirnseite der Klemmleisten 5, also in Längsrichtung der Rippen 9, ein- und gegebenenfalls in der entsprechenden Richtung ausgebaut. Hinter dieser vorderen, ersten Lamellenreihe ist eine zweite Lamellenreihe mit Lamellen 10 und Klemmleisten 11 eingebaut und zwar in grundsätzlich gleichem Aufbau und gleicher Anordnung wie die Lamellen 7 und Klemmleisten 5 der vorderen, ersten Lemellenreihe mit der Besonderheit, daß die Lamellen 10 der hinteren, zweiten Lamellenreihe die möglichst klein gehaltenen Spalten zwischen den Lamellen 7 der ersten Lamellenreihe überdecken, die Lamellen 7 und 10 also auf Lücken aufgehängt sind. Jede Klemmleiste 11 der zweiten, hinteren Reihe ist mit, wie die Nuten 6, schräg nach oben verlaufenden Nuten 12 auf entsprechend schräg nach oben verlaufenden Schienen 13 auf der Rückseite zweier nebeneinanderliegender Klemmleisten 5 der ersten, vorderen Lamellenreihe aufgehängt. Ist dieser Einbauzustand erreicht, so wird auf schräg nach oben weisenden Schienen 14 auf den Rückseiten aller Klemmleisten 11 der zweiten Lamellenreihe eine Klemmleiste 15 mit einer weit bemessenen Längsnut 16 zur Anlage gebracht, die die Klemmleisten 5 und 11 beider Lamellenreihen spiellos mit ihren Vorder- und Rückseiten aneinanderlegt und die Klemmleisten 5 der vorderen, ersten Lamellenreihe mit ihren Vorderseiten spiellos an der Innenseite des vorderen Schenkels 1a des oberen Torquerbalkens 1 anlegt. Die notwendige Anpreßkraft wird mit Gewindestiften 17 erzeugt, die in den hinteren Schenkel 1 b des oberen Torquerbalkens 1 entsprechend weit eingedreht sind. Eine angemessene Anzahl von Gewindestiften 17 ist auf die Länge der Klemmleiste 15 verteilt vorgesehen.

Soll eine einzelne Lamelle 10 der zweiten, hinteren Lamellenreihe ausgebaut werden, so wird die Klemmleiste 15 nach Lösen der Gewindestifte entfernt und dann kann ohne weiteres diese einzelne Lamelle 10 mit ihrer Klemmschiene 11 ausgebaut werden und eine neue Lamelle mit ihrer Klemmschiene auf die Leiste 14 aufgesetzt werden, worauf die Klemmleiste 15 wieder eingebaut und mit den Gewindestiften 17 festgelegt wird. Ist eine Lamelle 7 der ersten, vorderen Lamellenreihe auszuwechseln, so wird wiederum zunächst die Klemmschiene 15 nach Lösen der Gewindestifte 17 ausgebaut, dann werden die beiden hinter der auszuwechselnden Lamelle 7 der ersten Lamellenreihe liegenden Lamellen 10 ausgebaut, darauf die Lamelle 7 der vorderen Lamellenreihe ausgewechselt, die vorher eingebauten beiden Lamellen 10 aus der zweiten Reihe wieder eingebaut und schließlich die Klemmschiene 15 wieder eingebaut und durch Anziehen der Gewindestifte 17 wieder fixiert.

Gemäß einer vorzugsweisen Materialpaarung bestehen die Leisten 5, 11 und 15 aus Aluminium, während die Lamellen 7 und 10 aus Gummi bestehen.

Bei der bevorzugten Ausführungsform ist vorgesehen, daß jede Lamelle 7 bzw. 10 eine eigene Klemmleiste 5 bzw. 11 hat und die Klemmleiste 15 allen Klemmleisten 5 und 11 gemeinsam ist. Bei entsprechend anderen Anforderungen können jedoch auch mehrere Klemmleisten 5 bzw. 11 zu längeren Klemmleisten für jeweils mehrere Lamellen 7 bzw. 10 zusammengefaßt werden, und es können statt der einen Klemmleiste 15 mehrere Klemmleisten vorgesehen sein, wobei es jedoch nach wie vor wesentlich ist, daß jeder Abschnitt der Klemmleiste 15 mehrere der Klemmleisten 5, 11, unabhängig von deren Länge relativ zur Breite der Lamellen 7 bzw. 10, überdeckt.

## Patentansprüche

1. Torabdichtung, insbesondere Verladetorabdichtung mit mehreren vertikalen Lamellen (7, 10) aus vorzugsweise elastisch nachgiebigem Material, die in zwei Reihen auf Lücken hintereinandediegend, über die Torbreite nebeneinander an ihren oberen Enden aufgehängt sind, wobei in jeder Reihe jede Lamelle (7, 10) einzeln in einer Klemmleiste (5, 11) gehalten ist, dadurch gekennzeichnet, daß mehreren dieser Klemmleisten (5, 11) eine gemeinsame Klemmleiste (15) zugeordnet ist, wobei die erste Reihe der Klemmleisten (5) sich mit ihrer vorderen Stirnseite an einem festen Widerlager (1 a) abstützt und die Klemmleisten beider Reihen in Anlage aneinander gehalten werden durch die zwangsweise gegenüber der Rückseite der Klemmleisten (11) der zweiten Reihe verstellbaren, diesen Klemmleisten gemeinsame Klemmleiste (15).

2. Torabdichtung nach Anspruch 1, dadurch gekennzeichnet, daß mehrere Lamellen (7 bzw. 10) einer bzw. jeder Reihe zu Gruppen zusammengefaßt in einer Klemmleiste (5 bzw. 11) gehalten sind.

3. Torabdichtung nach Anspruch 1 oder 2, dadurch gekennzeichnet, daß die Klemmleisten (5) der ersten Reihe mit einer schräg nach oben verlaufenden Nut (6) auf einer entsprechend schräg nach oben verlaufenden Schiene (4) des festen Widerlagers (1a) eingehängt sind.

4. Torabdichtung nach einem der Ansprüche 1 bis 3, dadurch gekennzeichnet, daß die Klemmleisten (11) der zweiten Reihe mit einer schräg nach oben verlaufenden Nut (12) auf entsprechend schräg nach oben verlaufenden Schienen (13) auf den Rückseiten der Klemmleisten (5) der ersten Reihe, die Lücken zwischen einzelnen Klemmleisten der Klemmleistengruppen der ersten Reihe überdeckend, eingehängt sind.

5. Torabdichtung nach einem der Ansprüche 1 bis 4, dadurch gekennzeichnet, daß die den Klemmleisten (5, 11) beider Reihen gemeinsame Klemmleiste (15) mit einer Nut (16) auf der Vorderseite über schräg nach oben verlaufenden Schienen (14) der Klemmleisten (11) der zweiten Reihe greift.

6. Torabdichtung nach einem der Ansprüche 1 bis 4, dadurch gekennzeichnet, daß dem zwangsweisen Verstellen der mehreren Klemmleisten (5 bzw. 11) beider Reihen gemeinsamen Klemmleisten (15) Gewindestifte (17) dienen, die auf die Länge dieser Klemmleiste zumindest etwa gleichmäßig verteilt und im hinteren Teil (1 b) der Umrandung (1) eines Schlitzes an der Toroberkante gehalten sind, dessen vorderer Teil (1 a) das feste Widerlager bildet.

7. Torabdichtung nach einem der Ansprüche 1 bis 6, gekennzeichnet durch Schlitze (8) der den Lamellen (7, 10) zugeordneten Klemmleisten (5, 11) zur Aufnahme de Lamellen, wobei die Schlitzwände mit reibungserhöhenden Mitteln (9) versehen sind.

8. Torabdichtung nach Anspruch 7, dadurch gekennzeichnet, daß die reibungserhöhenden Mittel quer zur Längsrichtung der Lamellen (7, 10) verlaufende Zahnleisten (9) sind.

9. Torabdichtung nach einem oder mehreren der Ansprüche 1 bis 8, dadurch gekennzeichnet, daß die Leisten (5,11,15) aus Aluminium, die Lamellen (7, 10) aus Gummi bestehen.

## Claims

1. A door seal, more particularly a seal for a materials-handling door, comprising a number of vertical slats (7, 10) which are made of a preferably resilient material and which are suspended at their top ends in two consecutive staggered rows and one beside another over the width of the door, each slat (7, 10) of each row being retained individually in a clamping strip (5, 11), characterized in that a common clamping strip (15) is associated with a number of the previously mentioned clamping strips (5, 11), the first row of the clamping strips (5) bearing by way of its front end face on a fixed abutment (1 a) and the clamping strips of the two rows being maintained in contact with one another by the clamping strip (15) which is positively adjustable relatively to the back of the clamping strips (11) of the second row and which is common to the latter clamping strips.

2. A door seal according to claim 1, characterized in that a number of slats (7, 10) of one row or each row respectively, combined to form groups, are retained in one clamping strip (5, 11 respectively).

3. A seal according to claim 1 or 2, characterized in that the clamping strips (5) of the first row are suspended, by way of a groove (6) which extends inclinedly upwards, on a bar (4) of the fixed abutment (1 a), the bar (4) correspondingly extending inclinedly upwards.

4. A seal according to any of claims 1-3, characterized in that the clamping strips (11) of the second row are suspended, by way of a groove (12) extending inclinedly upwards, on bars (13), which correspondingly extend inclinedly upwards on the backs of the clamping strips (5) of the first row, covering the gaps between individual clamping strips of the clamping strip groups of the first row.

5. A seal according to any of claims 1-4, characterized in that the clamping strip (15) common to the clamping strips (5, 11) of both rows engages by way of a groove (16) on the front over inclinedly upwardly extending bars (14) of the clamping strips (11).

6. A seal according to any of claims 1-4, characterized in that screwthreaded pins (17) are operative for the positive adjustment of the clamping strips (15) common to a number of clamping strips (5, 11) of both rows, are distributed at least substantially uniformly over the length of this clamping strip and are retained in the back part (1 b) of the edging (1) of a slot in the top edge of the door, the front part (1 a) forming the fixed abutment.

7. A seal according to any of claims 1-6, characterized by slots (8) in the slat-receiving clamping strips (5, 11) associated with the slats (7, 10), the slot walls having friction-increasing means (9).

8. A seal according to claim 7, characterized in that the friction-increasing means are toothed strips (9) which extend transversely to the length of the slats (7, 10).

9. A seal according to one or more of claims 1-8, characterized in that the strips (5, 11, 15) are made of aluminium and the slats (7, 10) are made of rubber.

## Revendications

1. Obturateur de porte, en particulier obturateur de porte de chargement à plusieurs lamelles verticales (7, 10) en un matériau de préférence déformable élastiquement, suspendues à leurs extrémités supérieures les unes à côté des autres sur la largeur de la porte, en deux rangées espacées les unes derrière les autres, chaque lamelle (7, 10) étant maintenue individuellement dans chaque rangée dans une latte de serrage (5, 11), caractérisé en ce qu'une latte de serrage commune (15) est affectée à plusieurs de ces lattes de serrage (5, 11), la première rangée de lattes de serrage (5) s'appuyant par son côté frontal avant sur une butée fixe (1a) et les lattes de serrage des deux rangées étant maintenues en appui les unes sur les autres par la latte de serrage (15) commune à ces lattes de serrage, réglable de manière forcée par rapport au côté arrière des lattes de serrage (11) de la deuxième rangée.

2. Obturateur de porte selon la revendication 1, caractérisé en ce que plusieurs lamelles (7, respectivement 10) d'une ou de chaque rangée sont maintenues, assemblées en groupe, dans une latte de serrage (5, respectivement 11).

3. Obturateur de porte selon la revendication 1 ou 2, caractérisé en ce que les lattes de serrage (5) de la première rangée sont suspendues, avec une gorge (6) se développant en biais vers le haut, sur une glissière (4) de la butée fixe (1 a), se développant en biais vers le haut, de façon correspondante.

4. Obturateur de porte selon l'une des revendications 1 à 3, caractérisé en ce que les lattes de serrage (11) de la deuxième rangée sont suspendues, avec une gorge (12) se développant en biais vers le haut, sur des glissières (13) se développant de manière correspondante en biais vers le haut, sur les côtés arrière des lattes de serrage (5) de la première rangée, recouvrant les vides entre lattes de serrage individuelles des groupes de lattes de serrage de la première rangée.

5. Obturateur de porte selon l'une des revendications 1 à 4, caractérisé en ce que la latte de serrage (15) commune aux lattes de serrage (5, 11) des deux rangées est en prise par une gorge (16) située sur le côté avant, sur des glissières (14) des lattes de serrage (11) de la deuxième rangée, se développant en biais vers le haut.

6. Obturateur de porte selon l'une des revendications 1 à 4, caractérisé en ce que des tiges filetées (17) servent au réglage de manière forcée des lattes de réglage (15) communes aux nombreuses lattes de serrage (5, respectivement 11) des deux rangées, tiges réparties au moins approximativement régulièrement sur la longueur de cette latte de réglage et maintenues dans la partie arrière (1b) de l'encadrement (1) d'une entaille sur la bordure supérieure de porte, dont la partie avant (1 a) forme la butée fixe.

7. Obturateur de porte selon l'une des revendications 1 à 6, caractérisé par des entailles (8) des lattes de serrage (5, 11) coopérant avec les lamelles (7, 10) pour recevoir les lamelles, les parois des entailles étant pourvues de moyens (9) accroissant le frottement.

8. Obturateur de porte selon la revendication 7, caractérisé en ce que les moyens accroissant le frottement sont des lattes dentées (9) se développant transversalement à la direction longitudinale des lamelles (7,10).

9. Obturateur de porte selon l'une des revendications 1 à 8, caractérisé en ce que les lattes (5, 11, 15) sont composées d'aluminium, les lamelles (7, 10) de caoutchouc.
